# EUROPÄISCHE PATENTSCHRIFT

(11) **EP 3 458 333 B1**
(45) Veröffentlichungstag und Bekanntmachung des Hinweises auf die Patenterteilung: **29.07.2020**
(21) Anmeldenummer: 17730096.9
(22) Anmeldetag: 07.06.2017
(51) Int. Cl.: B61L 15/00, B61L 25/02, B61L 27/00, B61L 3/12

(54) **VERFAHREN SOWIE VORRICHTUNG ZUM BESTIMMEN EINER LÄNGE EINES SPURGEBUNDENEN FAHRZEUGS**
METHOD AND DEVICE FOR DETECTING THE LENGTH OF A RAIL-BOUND VEHICLE
PROCÉDÉ ET DISPOSITIF DE DÉTERMINATION D'UNE LONGUEUR D'UN VÉHICULE GUIDÉ SUR RAILS

(30) Priorität: 07.07.2016 DE 102016212395
(43) Veröffentlichungstag der Anmeldung: 27.03.2019
(73) Patentinhaber: Siemens Mobility GmbH, 81739 München (DE)
(72) Erfinder: LÜHRS, Peter, 38126 Braunschweig (DE); MARCO, André, 92800 Puteaux (FR); RAHN, Karsten, 38162 Cremlingen (DE); ZALDIVAR APARICIO, Christina, 28049 Madrid (ES)
(86) Internationale Anmeldenummer: PCT/EP2017/063753
(87) Internationale Veröffentlichungsnummer: WO 2018/007084

(56) Entgegenhaltungen:
- EP-A- 0 341 827
- DE-A1- 3 300 429
- DE-A1-102006 062 559
- JP-A- H09 295 577
- KR-A- 20110 081 416

## Beschreibung

Für einen möglichst effizienten und sicheren Betrieb spurgebundener Fahrzeuge, bei denen es sich beispielsweise um Schienenfahrzeuge, spurgeführte Fahrzeuge mit Gummibereifung oder Magnetschwebebahnen handeln kann, ist eine Kenntnis der Länge des jeweiligen spurgebundenen Fahrzeugs von grundlegender Bedeutung. So können sich in der Praxis insbesondere für solche spurgebundenen Fahrzeuge, die in verschiedenen Konfigurationen verkehren, unterschiedliche Fahrzeuglängen ergeben. Dabei wird die jeweilige Fahrzeuglänge regelmäßig insbesondere von einem zum Betrieb der spurgebundenen Fahrzeuge verwendeten Zugbeeinflussungs- und/oder Zugsicherungssystem als sicherungstechnische Information benötigt, bei dem es sich zum Beispiel um ein CBTC (Communications-Based Train Control)-System handeln kann. Entsprechende Systeme sind insbesondere im Nahverkehr weitverbreitet und ermöglichen beispielsweise für Metros und U-Bahnen einen sicheren und effizienten Betrieb. Dabei kann die Länge des jeweiligen spurgebundenen Fahrzeugs beispielsweise Auswirkungen auf die Bremsparameter des jeweiligen Fahrzeugs, mögliche Geschwindigkeitseinschränkungen, die Steuerung des betreffenden spurgebundenen Fahrzeugs und/oder eines diesem auf einer Fahrstrecke nachfolgenden weiteren spurgebundenen Fahrzeugs, etwa im Rahmen einer Bestimmung einer Fahrerlaubnis in Form einer "Movement Auhority", haben.

Grundsätzlich besteht eine Möglichkeit zur Erfassung der Länge eines spurgebundenen Fahrzeugs darin, dass ein Fahrzeugführer des jeweiligen spurgebundenen Fahrzeugs basierend auf seiner Kenntnis von der jeweiligen Fahrzeugkonfiguration eine Information zur Fahrzeuglänge oder zum Fahrzeugtyp beziehungsweise zur Fahrzeugkonfiguration beispielsweise in eine Steuereinrichtung des jeweiligen Zugbeeinflussungssystems eingibt. Diese Vorgehensweise ist jedoch vergleichsweise aufwendig beziehungsweise umständlich, insbesondere da in der Regel durch entsprechende Maßnahmen sicherzustellen ist, dass mögliche Fehleingaben ausgeschlossen sind und der eingegebene Wert als sicherungstechnische Information verwendet werden kann. Alternativ zu einer manuellen Eingabe durch eine Bedienperson könnte die Fahrzeuglänge auch als fester Konfigurationsparameter vorgesehen werden, was jedoch im Ergebnis dazu führen würde, dass im Betrieb keine unterschiedlichen Fahrzeugkonfigurationen unterstützt werden.

Aus der Druckschrift DE 10 2006 062 559 A1 ist ein Verfahren zum Messen einer maximalen Zuglänge bekannt. Dabei wird mit Hilfe von GPS zu vorbestimmten Zeitpunkten eine Position der Spitze des Zuges und gleichzeitig eine Position des Endes des Zuges ermittelt und eine gesamte Zuglänge durch mehrfache Messung und Mittelung der Messergebnisse abgeschätzt.

Aus der Druckschrift KR 2011 008 1416 A ist ein System zum Erfassen einer Trennung eines Zuges, eine Berechnung einer Kilometerleistung während der Fahrt des Zuges und eine Zuglängenermittlung bekannt.

Aus der Druckschrift EP 0 341 827 A1 ist ein Eisenbahnsignalsystem bekannt, bei dem die Länge eines Zuges durch eine On-Board-Messung beim Durchfahren einer Strecke berechnet wird.

Der vorliegenden Erfindung liegt die Aufgabe zugrunde, ein Verfahren sowie eine Vorrichtung anzugeben, welche eine Bestimmung einer Länge eines spurgebundenen Fahrzeugs in automatisierter, besonders zuverlässiger sowie zugleich mit vergleichsweise geringem Aufwand realisierbarer Art und Weise ermöglichen.

Diese Aufgabe wird erfindungsgemäß gelöst durch ein Verfahren zum Bestimmen einer Länge eines spurgebundenen Fahrzeugs mit den Merkmalen des Anspruchs 1.

Gemäß den ersten beiden Schritten des erfindungsgemäßen Verfahrens zum Bestimmen einer Länge eines spurgebundenen Fahrzeugs wird sowohl mittels einer ersten, in Fahrtrichtung gesehen vorderen Detektionseinrichtung des spurgebundenen Fahrzeugs als auch mittels einer zweiten, in Fahrtrichtung gesehen hinteren Detektionseinrichtung des spurgebundenen Fahrzeugs ein streckenseitiger Referenzpunkt erfasst.

Gemäß dem nächsten Schritt des erfindungsgemäßen Verfahrens wird eine zwischen dem Erfassen des streckenseitigen Referenzpunktes mittels der ersten Detektionseinrichtung und dem Erfassen des streckenseitigen Referenzpunktes mittels der zweiten Detektionseinrichtung von dem spurgebundenen Fahrzeug zurückgelegte Strecke ermittelt. Dabei kann die Ermittlung der zurückgelegten Strecke auf beliebige, für sich bekannte Art und Weise erfolgen. Dies kann beispielsweise derart geschehen, dass mittels einer fahrzeugseitigen Odometrieeinrichtung, etwa in Form eines Wegimpulsgebers, eines Radargerätes und/oder einer Vorrichtung zum satellitengestützten Bestimmen der Position des spurgebundenen Fahrzeugs, die von dem spurgebundenen Fahrzeug zwischen dem Erfassen des streckenseitigen Referenzpunktes mittels der ersten Detektionseinrichtung und dem Erfassen des streckenseitigen Referenzpunktes mittels der zweiten Detektionseinrichtung zurückgelegte Strecke ermittelt wird. Das Erfassen des streckenseitigen Referenzpunktes mittels der ersten Detektionseinrichtung dient hierbei somit als "Startpunkt" für das Ermitteln beziehungsweise Messen der von dem spurgebundenen Fahrzeug zurückgelegten Strecke und das Erfassen des streckenseitigen Referenzpunktes mittels der zweiten Detektionseinrichtung als "Endpunkt" dieser Ermittlung.

Gemäß dem nächsten Schritt des erfindungsgemäßen Verfahrens wird nun aus der ermittelten Strecke die Länge des spurgebundenen Fahrzeugs bestimmt.

Das erfindungsgemäße Verfahren ist vorteilhaft, da es eine automatisierte Bestimmung der Länge des spurgebundenen Fahrzeugs erlaubt, ohne dass hierfür manuelle Eingaben einer Bedienperson beziehungsweise eines Fahrzeugführers erforderlich sind. Hierdurch wird eine besonders zuverlässige Bestimmung der Länge des spurgebundenen Fahrzeugs ermöglicht, wobei in Abhängigkeit von der konkreten jeweiligen Ausführung der beteiligten Komponenten signaltechnische Sicherheit erzielt werden kann, d.h. die hohen Sicherheitsanforderungen im Bereich der Eisenbahnsignaltechnik erfüllt werden können.

Im einfachsten Fall entspricht die Länge des spurgebundenen Fahrzeugs der ermittelten Strecke. Dies setzt jedoch voraus, dass die erste Detektionseinrichtung sowie die zweite Detektionseinrichtung jeweils im Wesentlichen unmittelbar am vorderen beziehungsweise hinteren Fahrzeugende angeordnet sind, so dass der Abstand zwischen den beiden Detektionseinrichtungen im Rahmen bestehender Messungenauigkeiten oder Toleranzen mit der Länge des spurgebundenen Fahrzeugs gleichgesetzt werden kann.

Gemäß des erfindungsgemäßen Verfahrens wird die Länge des spurgebundenen Fahrzeugs aus der ermittelten Strecke sowie einem ersten Abstand zwischen der ersten Detektionseinrichtung und einem ersten, in Fahrtrichtung gesehen vorderen Fahrzeugende und einem zweiten Abstand zwischen der zweiten Detektionseinrichtung und einem zweiten, in Fahrtrichtung gesehen hinteren Fahrzeugende bestimmt. Dies ist vorteilhaft, da durch eine Berücksichtigung des Abstands der Detektionseinrichtungen zum jeweiligen Fahrzeugende Einschränkungen in Bezug auf die Positionierung der Detektionseinrichtungen entfallen. Dies bedeutet, dass diese grundsätzlich an einem beliebigen Ort beziehungsweise einer beliebigen Position des spurgebundenen Fahrzeugs angebracht sein können. Allerdings ist zu beachten, dass die Genauigkeit der Ermittlung der Länge des spurgebundenen Fahrzeugs in der Regel umso besser sein wird, je größer der Abstand zwischen der ersten Detektionseinrichtung und der zweiten Detektionseinrichtung ist. Der erste Abstand und der zweite Abstand können unterschiedlich groß oder auch identisch sein, in welchem Fall die beiden Detektionseinrichtungen jeweils in demselben Abstand zum jeweiligen Fahrzeugende angeordnet sind. Vorzugsweise sind der erste Abstand und der zweite Abstand jeweils in zumindest einer Speichereinrichtung des spurgebundenen Fahrzeugs hinterlegt, wobei als Speichereinrichtung beispielsweise eine fahrzeugseitige Datenbank mit Daten des spurgebundenen Fahrzeugs verwendet werden kann.

Im Rahmen des erfindungsgemäßen Verfahrens können grundsätzlich Detektionseinrichtungen sowie streckenseitige Referenzpunkte beliebiger Art verwendet werden. Wesentlich hierbei ist lediglich, dass die Detektionseinrichtungen geeignet sind, beide jeweils für sich einen streckenseitigen Referenzpunkt zu erfassen beziehungsweise zu detektieren. So ist es beispielsweise denkbar, dass mittels fahrzeugseitiger Detektionseinrichtungen in Form von Kameras beziehungsweise optischer Sensoren ein streckenseitiger Referenzpunkt beliebiger Art ermittelt wird. Dabei ist es einerseits möglich, dass es sich bei dem verwendeten streckenseitigen Referenzpunkt um eine speziell für diesen Zweck vorgesehene Komponente, etwa in Form einer Tafel mit einem optischen Muster, Barcode oder auch einer Positionsangabe in Schrift- beziehungsweise Zeichenform, handelt. Andererseits besteht auch die Möglichkeit, dass mittels der Detektionseinrichtungen der Untergrund oder die Umgebung des spurgebundenen Fahrzeugs erfasst wird und der streckenseitige Referenzpunkt aus den erfassten Bildern beziehungsweise Bilddaten extrahiert wird. Dies kann etwa derart geschehen, dass künstliche oder natürlich Landmarken identifiziert und als streckenseitiger Referenzpunkt verwendet werden.

Vorzugsweise kann das erfindungsgemäße Verfahren auch derart weitergebildet sein, dass als streckenseitiger Referenzpunkt eine Balise und als erste und zweite Detektionseinrichtung jeweils ein Balisenlesegerät verwendet wird. Die Verwendung einer Balise als streckenseitiger Referenzpunkt sowie von Balisenlesegeräten als Detektionseinrichtungen ist dahingehend vorteilhaft, dass spurgebundene Fahrzeuge häufig bereits Balisenlesegeräte zum Erfassen beziehungsweise Detektieren streckenseitiger Balisen aufweisen. Dabei können die betreffenden Balisen beispielsweise als Referenzpunkte für eine Lokalisierung des spurgebundenen Fahrzeugs dienen. Insbesondere solche spurgebundenen Fahrzeuge, die keine fest vorgegebene Fahrtrichtung aufweisen, d.h. sowohl mit dem einen als auch mit dem anderen Fahrzeugende nach vorne ausgerichtet betrieben werden können, weisen in der Regel im Bereich beider Fahrzeugenden jeweils ein Balisenlesegerät auf. Diese Balisenlesegeräte können im Rahmen der genannten bevorzugten Weiterbildung des erfindungsgemäßen Verfahrens in Verbindung mit einer Balise vorteilhafterweise dafür verwendet werden, die Länge des spurgebundenen Fahrzeugs zu bestimmen.

Das erfindungsgemäße Verfahren ist derart ausgestaltet, dass bei einem spurgebundenen Fahrzeug mit einer der ersten Detektionseinrichtung zugeordneten ersten Steuereinrichtung und einer der zweiten Detektionseinrichtung zugeordneten zweiten Steuereinrichtung von der ersten Steuereinrichtung auf das Erfassen des streckenseitigen Referenzpunktes durch die erste Detektionseinrichtung hin ein erstes Detektionssignal an die zweite Steuereinrichtung übermittelt wird. Bei der ersten Steuereinrichtung sowie der zweiten Steuereinrichtung kann es sich hierbei beispielsweise um Fahrzeuggeräte oder Steuerrechner eines Zugbeeinflussungssystems handeln. Dadurch, dass die erste Steuereinrichtung auf das Erfassen des streckenseitigen Referenzpunktes durch die erste Detektionseinrichtung hin ein erstes Detektionssignal an die zweite Steuereinrichtung übermittelt, wird es dieser vorteilhafterweise ermöglicht, den Startpunkt für das Ermitteln der von dem spurgebundenen Fahrzeug zurückgelegten Strecke festzulegen beziehungsweise diesen zu berücksichtigen.

Die erste Steuereinrichtung und die zweite Steuereinrichtung sind hierbei zeitlich synchronisiert, um eine präzise Ermittlung der von dem spurgebundenen Fahrzeug zwischen dem Erfassen des streckenseitigen Referenzpunktes mittels der ersten Detektionseinrichtung und dem Erfassen des streckenseitigen Referenzpunktes mittels der zweiten Detektionseinrichtung zurückgelegten Strecke zu ermöglichen. Eine entsprechende zeitliche Synchronisierung ist insbesondere in Bezug auf die zur Übermittlung des ersten Detektionssignals benötigte Zeit erforderlich beziehungsweise zweckmäßig. Sofern das erste Detektionssignal den Zeitpunkt des Erfassens des streckenseitigen Referenzpunktes durch die erste Detektionseinrichtung enthält und eine zeitliche Synchronisierung der beiden Steuereinrichtungen vorliegt, kann die zweite Steuereinrichtung die zurückgelegte Strecke und damit letztlich auch die Länge des spurgebundenen Fahrzeugs vorteilhafterweise besonders präzise bestimmen.

Gemäß des erfindungsgemäßen Verfahrens wird von der zweiten Steuereinrichtung auf das Erfassen des streckenseitigen Referenzpunktes durch die zweite Detektionseinrichtung hin ein zweites Detektionssignal an die erste Steuereinrichtung übermittelt. Dies bietet den Vorteil, dass damit auch der ersten Steuereinrichtung eine Ermittlung der von dem spurgebundenen Fahrzeug zwischen dem Erfassen des streckenseitigen Referenzpunktes durch die beiden Detektionseinrichtungen zurückgelegten Strecke und damit letztlich auch der Länge des spurgebundenen Fahrzeugs ermöglicht wird.

Das erfindungsgemäße Verfahren ist weiterhin derart fortgebildet dass das erste Detektionssignal eine Angabe zu dem ersten Abstand enthält und das zweite Detektionssignal eine Angabe zu dem zweiten Abstand enthält. Dies bietet den Vorteil, dass damit der ersten Steuereinrichtung lediglich der erste Abstand und der zweiten Steuereinrichtung lediglich der zweite Abstand bekannt zu sein braucht. Mit dem jeweiligen Detektionssignal wird der betreffende Abstand dann der jeweils anderen Steuereinrichtung mitgeteilt.

Gemäß des erfindungsgemäßen Verfahrens wird die Länge des spurgebundenen Fahrzeugs von der ersten und der zweiten Steuereinrichtung jeweils unabhängig voneinander bestimmt. Dies ist vorteilhaft, da somit die Notwendigkeit einer weiteren Kommunikation zwischen der ersten Steuereinrichtung und der zweiten Steuereinrichtung zwecks Abstimmung beziehungsweise Vergleichs der bestimmten Länge des spurgebundenen Fahrzeugs entfällt. Sofern dies im jeweiligen Anwendungsfall zweckmäßig ist, kann jedoch auch ein entsprechender Vergleich zwecks Überprüfung der jeweils bestimmten Fahrzeuglänge vorgesehen werden.

Hinsichtlich der Vorrichtung wird die der vorliegenden Erfindung zugrunde liegende Aufgabe gelöst durch eine Vorrichtung mit den Merkmalen des Anspruchs 3.

Die Vorteile der erfindungsgemäßen Vorrichtung entsprechen im Wesentlichen denjenigen des erfindungsgemäßen Verfahrens, so dass diesbezüglich auf die entsprechenden vorstehenden Ausführungen verwiesen wird. Gleiches gilt hinsichtlich der im Folgenden genannten bevorzugten Weiterbildungen der erfindungsgemäßen Vorrichtung in Bezug auf die jeweilige bevorzugte Weiterbildung des erfindungsgemäßen Verfahrens, so dass auch diesbezüglich auf die entsprechenden vorstehenden Erläuterungen verwiesen wird.

Die erfindungsgemäße Vorrichtung ist derart weitergebildet, dass die zumindest eine Steuereinrichtung zur Bestimmung der Länge des spurgebundenen Fahrzeugs aus der ermittelten Strecke sowie einem ersten Abstand zwischen der ersten Detektionseinrichtung und einem ersten, in Fahrtrichtung gesehen vorderen Fahrzeugende und einem zweiten Abstand zwischen der zweiten Detektionseinrichtung und einem zweiten, in Fahrtrichtung gesehen hinteren Fahrzeugende ausgebildet ist.

Gemäß einer weiteren besonders bevorzugten Ausführungsform der erfindungsgemäßen Vorrichtung sind die erste und die zweite Detektionseinrichtung jeweils als Balisenlesegerät zum Erfassen eines streckenseitigen Referenzpunktes in Form einer Balise ausgebildet.

Die erfindungsgemäße Vorrichtung ist auch derart ausgestaltet, dass sie eine der ersten Detektionseinrichtung zugeordnete erste Steuereinrichtung und eine der zweiten Detektionseinrichtung zugeordnete zweite Steuereinrichtung aufweist.

Die erfindungsgemäße Vorrichtung ist derart weitergebildet, dass die erste Steuereinrichtung ausgebildet ist, auf das Erfassen des streckenseitigen Referenzpunktes durch die erste Detektionseinrichtung hin ein erstes Detektionssignal an die zweite Steuereinrichtung zu übermitteln.

Gemäß der erfindungsgemäßen Vorrichtung ist die zweite Steuereinrichtung ausgebildet, auf das Erfassen des streckenseitigen Referenzpunktes durch die zweite Detektionseinrichtung hin ein zweites Detektionssignal an die erste Steuereinrichtung zu übermitteln.

Die erfindungsgemäße Vorrichtung ist auch derart weitergebildet, dass die erste Steuereinrichtung ausgebildet ist, ein eine Angabe zu dem ersten Abstand enthaltendes erstes Detektionssignal zu übermitteln und die zweite Steuereinrichtung ausgebildet ist, ein eine Angabe zu dem zweiten Abstand enthaltendes zweites Detektionssignal zu übermitteln.

Gemäß der erfindungsgemäßen Vorrichtung ist diese derart ausgebildet, dass die Länge des spurgebundenen Fahrzeugs von der ersten und der zweiten Steuereinrichtung jeweils unabhängig voneinander bestimmt wird.

Im Folgenden wird die Erfindung anhand von Ausführungsbeispielen näher erläutert. Hierzu zeigt
- Figur 1: zur Erläuterung eines Ausführungsbeispiels des erfindungsgemäßen Verfahrens in einer schematischen Skizze eine Anordnung mit einem Ausführungsbeispiel der erfindungsgemäßen Vorrichtung zu einem ersten Zeitpunkt und
- Figur 2: zur weiteren Erläuterung des Ausführungsbeispiels des erfindungsgemäßen Verfahrens in einer zweiten schematischen Skizze die Anordnung mit dem Ausführungsbeispiel der erfindungsgemäßen Vorrichtung zu einem zweiten, späteren Zeitpunkt.

Aus Gründen der Übersichtlichkeit werden in den Figuren für gleiche oder gleich wirkende Komponenten identische Bezugszeichen verwendet.

Figur 1 zeigt zur Erläuterung eines Ausführungsbeispiels des erfindungsgemäßen Verfahrens in einer schematischen Skizze eine Anordnung mit einem Ausführungsbeispiel der erfindungsgemäßen Vorrichtung zu einem ersten Zeitpunkt. Im Detail ist ein spurgebundenes Fahrzeug 10 erkennbar, das aus zwei miteinander gekuppelten beziehungsweise gekoppelten Wagen besteht. Alternativ hierzu könnte das spurgebundene Fahrzeug 10 selbstverständlich auch eine beliebige Anzahl gleicher oder auch ganz oder teilweise unterschiedlicher Wagen beziehungsweise Fahrzeuge aufweisen. Das spurgebundene Fahrzeug 10 weist ein vorderes Fahrzeugende 11 sowie ein hinteres Fahrzeugende 12 auf, wobei hierbei angenommen ist, dass sich das spurgebundene Fahrzeug in eine durch einen Pfeil gekennzeichnete Fahrtrichtung 40 von links nach rechts bewegt.

Das spurgebundene Fahrzeug 10 umfasst weiterhin eine erste Detektionseinrichtung 21 sowie eine zweite Detektionseinrichtung 22. Im Rahmen des beschriebenen Ausführungsbeispiels sei hierbei angenommen, dass die beiden Detektionseinrichtungen 21, 22 jeweils als Balisenlesegeräte ausgebildet sind. Darüber hinaus sind in Figur 1 eine erste Steuereinrichtung 31 und eine zweite Steuereinrichtung 32 erkennbar, die jeweils der ersten Detektionseinrichtung 21 beziehungsweise der zweiten Detektionseinrichtung 22 zugeordnet sind, d.h. insbesondere signaltechnisch beziehungsweise kommunikationstechnisch mit der betreffenden Detektionseinrichtung 21 beziehungsweise 22 verbunden sind.

An einem Fahrweg beziehungsweise Gleis 50 ist ein streckenseitiger Referenzpunkt 60 angeordnet, bei dem es sich im Rahmen des beschriebenen Ausführungsbeispiels um eine Balise handeln soll. Dabei ist in Figur 1 gerade die Situation gezeigt, in der der streckenseitige Referenzpunkt 60 durch die erste Detektionseinrichtung 21 in Form des Balisenlesegerätes erfasst beziehungsweise detektiert wird. Neben der Tatsache des Erfassens des streckenseitigen Referenzpunktes 60 als solcher kann hierbei durch die erste Detektionseinrichtung 21 insbesondere auch eine Identifizierung des streckenseitigen Referenzpunktes 60 erfasst beziehungsweise ausgelesen werden. Hierdurch kann - sofern unter den jeweiligen Umständen erforderlich beziehungsweise zweckmäßig - eine eindeutige Identifizierung des streckenseitigen Referenzpunktes 60 vorgenommen werden.

Im Weiteren soll nun im Zusammenhang mit Figur 2 genauer beschrieben werden, wie die dargestellte Anordnung beziehungsweise Vorrichtung derart betrieben werden kann, dass eine Bestimmung einer Länge L des spurgebundenen Fahrzeugs 10 in automatisierter sowie besonders zuverlässiger und sicherer Art und Weise ermöglicht wird.

Figur 2 zeigt zur weiteren Erläuterung des Ausführungsbeispiels des erfindungsgemäßen Verfahrens in einer zweiten schematischen Skizze die Anordnung mit dem Ausführungsbeispiel der erfindungsgemäßen Vorrichtung zu einem zweiten, späteren Zeitpunkt.

Die Darstellung der Figur 2 entspricht im Wesentlichen derjenigen der Figur 1, wobei sich das spurgebundene Fahrzeug 10 in der in Figur 2 dargestellten Situation derart in Fahrtrichtung 40 weiterbewegt hat, dass der streckenseitige Referenzpunkt 60 in Form der Balise nun durch die zweite Detektionseinrichtung 22 in Form des hinteren Balisenlesegerätes erfasst beziehungsweise detektiert wird. Auch hierbei kann gegebenenfalls die Identifizierung des streckenseitigen Referenzpunktes 60 erfasst beziehungsweise ausgelesen werden.

Es sei angenommen, dass von der ersten Steuereinrichtung 31 auf das Erfassen des streckenseitigen Referenzpunktes 60 durch die erste Detektionseinrichtung 21 hin ein erstes Detektionssignal an die zweite Steuereinrichtung 32 übermittelt worden ist. Dabei kann das erste Detektionssignal eine Angabe zu der Identifizierung des streckenseitigen Referenzpunktes 60 enthalten. Die Übermittlung des ersten Detektionssignals kann drahtgebunden oder drahtlos auf für sich bekannte Art und Weise erfolgen. Vorzugsweise ist hierbei eine funkbasierte Kommunikation zwischen den Steuereinrichtungen 31 und 32 vorgesehen, da hierdurch die Notwendigkeit entsprechender Kabel durch das spurgebundene Fahrzeug 10 vermieden wird. Unabhängig von der Art der Kommunikation zwischen der ersten Steuereinrichtung 31 und der zweiten Steuereinrichtung 32 sind diese vorzugsweise zeitlich synchronisiert, d.h. weisen eine gemeinsame Zeitbasis auf.

Durch die zweite Steuereinrichtung 32 kann nun eine zwischen dem Erfassen des streckenseitigen Referenzpunktes 60 mittels der ersten Detektionseinrichtung 21 und dem Erfassen des streckenseitigen Referenzpunktes 60 mittels der zweiten Detektionseinrichtung 22 von dem spurgebundenen Fahrzeug zurückgelegte Strecke D ermittelt werden. Diese entspricht dem Abstand zwischen der ersten Detektionseinrichtung 21 und der zweiten Detektionseinrichtung 22 und kann unter Verwendung zumindest einer Messeinrichtung etwa in Form einer Odometrieeinrichtung des spurgebundenen Fahrzeugs 10, beispielsweise in Form eines Wegimpulsgebers oder eines Radargerätes, durch die zweite Steuereinrichtung 32 ermittelt werden. Im Rahmen des beschriebenen Ausführungsbeispiels sei angenommen, dass die erste Steuereinrichtung 31 sowie die zweite Steuereinrichtung 32 jeweils eine entsprechende, in den Figuren aus Gründen der Übersichtlichkeit nicht dargestellte Messeinrichtung umfassen. Alternativ hierzu könnte die zumindest eine Messeinrichtung auch als separate Komponente ausgeführt sind, wobei sie in diesem Fall kommunikationstechnisch an die erste Steuereinrichtung 31 und/oder die zweite Steuereinrichtung 32 angebunden ist.

Bei der Ermittlung der von dem spurgebundenen Fahrzeug zurückgelegten Strecke D dient somit der Zeitpunkt der Erfassung des streckenseitigen Referenzpunktes 60 mittels der ersten, in Fahrtrichtung 40 gesehenen vorderen Detektionseinrichtung 21 als Startpunkt der Messung und der Zeitpunkt des Erfassens des streckenseitigen Referenzpunktes 60 mittels der zweiten, in Fahrtrichtung 40 gesehen hinteren Detektionseinrichtung 22 als Endpunkt für die entsprechende Ermittlung. Um sicherzustellen, dass sowohl die erste Detektionseinrichtung 21 als auch die zweite Detektionseinrichtung 22 denselben streckenseitigen Referenzpunkt 60 erfasst haben, kann vorzugsweise ein Abgleich der jeweils ausgelesenen Identifizierung des streckenseitigen Referenzpunktes 60 erfolgen.

Aus der ermittelten zurückgelegten Strecke D ist es der zweiten Steuereinrichtung 32 nun möglich, die Länge L des spurgebundenen Fahrzeugs 10 zu bestimmen. Hierzu berücksichtigt die zweite Steuereinrichtung 32 vorteilhafterweise einen ersten Abstand d1 zwischen der ersten Detektionseinrichtung 21 und dem ersten, in Fahrtrichtung gesehen vorderen Fahrzeugende 11 und einen zweiten Abstand d2 zwischen der zweiten Detektionseinrichtung 22 und dem zweiten, in Fahrtrichtung gesehen hinteren Fahrzeugende 12 des spurgebundenen Fahrzeugs 10. Dies bedeutet, dass sich die Länge L des spurgebundenen Fahrzeugs 10 als Summe der zurückgelegten Strecke D, d.h. des Abstandes zwischen den beiden Detektionseinrichtungen 21, 22, sowie des ersten Abstands d1 und des zweiten Abstands d2 ergibt (L = D + d1 + d2). In diesem Zusammenhang sei darauf hingewiesen, dass die Abstände d1 und d2 entsprechend der Darstellung in Figur 2 identisch sein können, im Falle eines aus unterschiedlichen Wagen beziehungsweise Bestandteilen gebildeten spurgebundenen Fahrzeuges jedoch auch unterschiedliche Werte aufweisen können.

Vorzugsweise wird von der zweiten Steuereinrichtung 32 auf das Erfassen des streckenseitigen Referenzpunktes 60 durch die zweite Detektionseinrichtung 22 hin ein zweites Detektionssignal an die erste Steuereinrichtung 31 übermittelt. Dies bietet den Vorteil, dass die Länge L des spurgebundenen Fahrzeugs 10 von der ersten Steuereinrichtung 31 und der zweiten Steuereinrichtung 32 jeweils unabhängig voneinander bestimmt werden kann. Hierzu enthält das erste Detektionssignal vorzugsweise eine Angabe zu dem ersten Abstand d1 und das zweite Detektionssignal eine Angabe zu dem zweiten Abstand d2. Dabei erfolgt die Kommunikation zwischen den beiden Steuereinrichtungen 31 und 32 vorteilhafterweise auf signaltechnisch sichere, "vitale" Art und Weise.

Bei der Bestimmung der Länge L des spurgebundenen Fahrzeugs 10 beziehungsweise bei deren anschließenden Verwendung wird vorteilhafterweise eine sich ergebende Messungenauigkeit berücksichtigt. Diese setzt sich aus einer Ungenauigkeit bei dem Erfassen des streckenseitigen Referenzpunktes 60 in Form der Balise sowie einer Ungenauigkeit bei der Ermittlung der zurückgelegten Strecke zusammen, wobei die Messungenauigkeit bezüglich des Erfassens des streckenseitigen Referenzpunktes 60 aufgrund der Erfassung durch die beiden Detektionseinrichtungen 21 und 22 zweifach in die resultierende Gesamtungenauigkeit eingeht. Unter Berücksichtigung der resultierenden Messungenauigkeit kann die Länge L des spurgebundenen Fahrzeugs 10 somit derart bestimmt werden, dass diese in einem Intervall zwischen der bestimmten Länge L (d.h. D + d1 + d2) plus der Messungenauigkeit sowie der bestimmten Länge L minus der Messungenauigkeit liegt.

Entsprechend den vorstehenden Ausführungen im Zusammenhang mit dem beschriebenen Ausführungsbeispiel des erfindungsgemäßen Verfahrens sowie der erfindungsgemäßen Vorrichtung weisen diese insbesondere den Vorteil auf, dass sie eine automatisierte und zuverlässige Bestimmung der Länge L des spurgebundenen Fahrzeugs 10 ermöglichen, wobei dies vorteilhafterweise geschieht, ohne dass hierfür eine Kommunikation mit streckenseitigen Einrichtungen erforderlich ist (mit Ausnahme eines möglichen Auslesens einer Identifizierung des streckenseitigen Referenzpunktes 60). Durch eine Kombination der ermittelten beziehungsweise gemessenen Strecke beziehungsweise des Abstands D zwischen der ersten Detektionseinrichtung 21 und der zweiten Detektionseinrichtung 22 wird es, gegebenenfalls in Verbindung mit den Abständen d1 und d2, vorteilhafterweise ermöglicht, die Länge L des spurgebundenen Fahrzeugs 10 auf präzise und vergleichsweise einfache Art und Weise zu bestimmen. Vorteilhafterweise sind hierbei insbesondere keine speziellen streckenseitigen Einrichtungen zur Messung der Länge des spurgebundenen Fahrzeugs 10 erforderlich. Weiterhin funktioniert das Verfahren vorteilhafterweise ohne dass hierfür Eingaben durch einen Fahrzeugführer erforderlich wären. Hierbei nutzt das Verfahren in Form der Detektionseinrichtungen 21, 22 und der Steuereinrichtungen 31, 32 (sowie gegebenenfalls des Referenzpunktes 60) vorzugsweise Komponenten, die ein Zugbeeinflussungssystem, etwa in Form eines CBTC-Systems, häufig beispielsweise aus Redundanzgründen ohnehin bereits aufweist. Hierdurch ergeben sich Vorteile in Bezug auf eine vergleichsweise einfache und kostengünstige Realisierbarkeit. Weiterhin funktioniert das Verfahren sowohl für drahtgebunden als auch drahtlos angebundene Detektionseinrichtungen 21, 22 und ist vorteilhafterweise unabhängig von der jeweiligen Position der Detektionseinrichtungen 21, 22 innerhalb des spurgebundenen Fahrzeugs 10. Dadurch, dass grundsätzlich Referenzpunkte beliebiger Art verwendet werden können, kann die Länge des spurgebundenen Fahrzeugs in Abhängigkeit von der Art des verwendeten Referenzpunktes in beliebigen zeitlichen beziehungsweise örtlichen Abständen bestimmt werden, so dass eine entsprechende Längenbestimmung im Extremfall quasi kontinuierlich erfolgen kann.

## Patentansprüche

1. Verfahren zum Bestimmen einer Länge (L) eines spurgebundenen Fahrzeugs (10),
- bei dem mittels einer ersten, in Fahrtrichtung (40) gesehen vorderen Detektionseinrichtung (21) des spurgebundenen Fahrzeugs (10) ein streckenseitiger Referenzpunkt (60) erfasst wird,
- bei dem mittels einer zweiten, in Fahrtrichtung (40) gesehen hinteren Detektionseinrichtung (22) des spurgebundenen Fahrzeugs (10) der streckenseitige Referenzpunkt (60) erfasst wird,
- bei dem eine zwischen dem Erfassen des streckenseitigen Referenzpunktes (60) mittels der ersten Detektionseinrichtung (21) und dem Erfassen des streckenseitigen Referenzpunktes (60) mittels der zweiten Detektionseinrichtung (22) von dem spurgebundenen Fahrzeug (10) zurückgelegte Strecke (D) ermittelt wird,
- bei dem die Länge (L) des spurgebundenen Fahrzeugs (10) aus der ermittelten Strecke (D) sowie einem ersten Abstand (d1) zwischen der ersten Detektionseinrichtung (21) und einem ersten, in Fahrtrichtung (40) gesehen vorderen Fahrzeugende (11) und einem zweiten Abstand (d2) zwischen der zweiten Detektionseinrichtung (22) und einem zweiten, in Fahrtrichtung (40) gesehen hinteren Fahrzeugende (12) bestimmt wird,
- bei dem mit einer der ersten Detektionseinrichtung (21) zugeordneten ersten Steuereinrichtung (31) und einer der zweiten Detektionseinrichtung (22) zugeordneten zweiten Steuereinrichtung (32) von der ersten Steuereinrichtung (31) auf das Erfassen des streckenseitigen Referenzpunktes (60) durch die erste Detektionseinrichtung (21) hin ein erstes Detektionssignal an die zweite Steuereinrichtung (32) übermittelt wird,
- bei dem von der zweiten Steuereinrichtung (32) auf das Erfassen des streckenseitigen Referenzpunktes (60) durch die zweite Detektionseinrichtung (22) hin ein zweites Detektionssignal an die erste Steuereinrichtung (31) übermittelt wird,
- bei dem das erste Detektionssignal eine Angabe zu dem ersten Abstand (d1) enthält und bei dem das zweite Detektionssignal eine Angabe zu dem zweiten Abstand (d2) enthält,
- bei dem die erste Steuereinrichtung und die zweite Steuereinrichtung zeitlich synchronisiert sind und bei dem das erste Detektionssignal den Zeitpunkt des Erfassens des streckenseitigen Referenzpunktes durch die erste Detektionseinrichtung enthält,
- bei dem die Länge (L) des spurgebundenen Fahrzeugs (10) von der ersten und der zweiten Steuereinrichtung (31, 32) jeweils unabhängig voneinander bestimmt wird.

2. Verfahren nach Anspruch 1, **dadurch gekennzeichnet, dass** als streckenseitiger Referenzpunkt (60) eine Balise und als erste und zweite Detektionseinrichtung (21, 22) jeweils ein Balisenlesegerät verwendet wird.

3. Vorrichtung die angepasst ist zum Bestimmen einer Länge (L) eines spurgebundenen Fahrzeugs (10), mit
- einer ersten, in Fahrtrichtung (40) gesehen vorderen fahrzeugseitigen Detektionseinrichtung (21) die angepasst ist zum Erfassen eines streckenseitigen Referenzpunktes (60),
- einer zweiten, in Fahrtrichtung (40) gesehen hinteren fahrzeugseitigen Detektionseinrichtung (22) die angepasst ist zum Erfassen des streckenseitige Referenzpunktes (60),
- zumindest einer fahrzeugseitigen Messeinrichtung die angepasst ist zum Ermitteln einer zwischen dem Erfassen des streckenseitigen Referenzpunktes (60) mittels der ersten Detektionseinrichtung (21) und dem Erfassen des streckenseitigen Referenzpunktes (60) mittels der zweiten Detektionseinrichtung (22) von dem spurgebundenen Fahrzeug (10) zurückgelegten Strecke (D),
- bei der zumindest eine Steuereinrichtung (31, 32) zur Bestimmung der Länge (L) des spurgebundenen Fahrzeugs (10) aus der ermittelten Strecke (D) sowie einem ersten Abstand (d1) zwischen der ersten Detektionseinrichtung (21) und einem ersten, in Fahrtrichtung (40) gesehen vorderen Fahrzeugende (11) und einem zweiten Abstand (d2) zwischen der zweiten Detektionseinrichtung (22) und einem zweiten, in Fahrtrichtung (40) gesehen hinteren Fahrzeugende (12) ausgebildet ist,
- bei der der ersten Detektionseinrichtung (21) eine erste Steuereinrichtung (31) zugeordnet ist und bei der der zweiten Detektionseinrichtung (22) eine zweite Steuereinrichtung (32) zugeordnet ist,
- bei der die erste Steuereinrichtung (31) ausgebildet ist, auf das Erfassen des streckenseitigen Referenzpunktes (60) durch die erste Detektionseinrichtung (21) hin ein erstes Detektionssignal an die zweite Steuereinrichtung (32) zu übermitteln,
- bei der die zweite Steuereinrichtung (32) ausgebildet ist, auf das Erfassen des streckenseitigen Referenzpunktes (60) durch die zweite Detektionseinrichtung (22) hin ein zweites Detektionssignal an die erste Steuereinrichtung (31) zu übermitteln,
- bei der die erste Steuereinrichtung (31) ausgebildet ist, ein eine Angabe zu dem ersten Abstand (d1) enthaltendes erstes Detektionssignal zu übermitteln,
- bei der die zweite Steuereinrichtung (32) ausgebildet ist, ein eine Angabe zu dem zweiten Abstand (d2) enthaltendes zweites Detektionssignal zu übermitteln,
- bei der die erste Steuereinrichtung und die zweite Steuereinrichtung zeitlich synchronisiert sind und bei der das erste Detektionssignal den Zeitpunkt des Erfassens des streckenseitigen Referenzpunktes durch die erste Detektionseinrichtung enthält,
- bei der die erste und die zweite Steuereinrichtung (31, 32) derart ausgebildet sind, dass die Länge (L) des spurgebundenen Fahrzeugs (10) von der ersten und der zweiten Steuereinrichtung (31, 32) jeweils unabhängig voneinander bestimmt wird.

4. Vorrichtung nach Anspruch 3,
**dadurch gekennzeichnet, dass** die erste und die zweite Detektionseinrichtung (21, 22) jeweils als Balisenlesegerät zum Erfassen eines streckenseitigen Referenzpunktes (60) in Form einer Balise ausgebildet sind.

## Claims

1. Method for determining a length (L) of a rail-bound vehicle (10),
- wherein a track-side reference point (60) is detected by means of a first, front detection device (21) of the rail-bound vehicle (10), viewed in the direction of travel (40),
- wherein the track-side reference point (60) is detected by means of a second, rear detection device (22) of the rail-bound vehicle (10), viewed in the direction of travel (40),
- wherein a distance (D) covered by the rail-bound vehicle (10) between the detection of the track-side reference point (60) by means of the first detection device (21) and the detection of the track-side reference point (60) by means of the second detection device (22) is determined,
- wherein the length (L) of the rail-bound vehicle (10) is determined from the determined distance (D) and a first distance (d1) between the first detection device (21) and a first, front vehicle end (11), viewed in the direction of travel (40), and a second distance (d2) between the second detection device (22) and a second, rear vehicle end (12), viewed in the direction of travel (40),
- wherein with a first control device (31) assigned to the first detection device (21) and a second control device (32) assigned to the second detection device (22) a first detection signal is transmitted to the second control device (32) by the first control device (31) upon detection of the track-side reference point (60) by the first detection device (21),
- wherein a second detection signal is transmitted to the first control device (31) upon detection of the track-side reference point (60) by the second detection device (22),
- wherein the first detection signal contains an indication of the first distance (d1) and wherein the second detection signal contains an indication of the second distance (d2),
- wherein the first control device and the second control device are synchronized in terms of time and wherein the first detection signal contains the time of detection of the track-side reference point by the first detection device,
- wherein the length (L) of the rail-bound vehicle (10) is determined by the first and the second control device (31, 32) independently of one another.

2. Method according to claim 1,
**characterised in that**
a balise is used as the track-side reference point (60) and a balise reader is used as the first and second detection device (21, 22) respectively.

3. Device which is adapted for determining a length (L) of a rail-bound vehicle (10), having
- a first, front vehicle-side detection device (21), viewed in the direction of travel (40), which is adapted for detecting a track-side reference point (60),
- a second, rear vehicle-side detection device (22), viewed in the direction of travel (40), which is adapted for detecting the track-side reference point (60),
- at least one vehicle-side measuring device which is adapted for determining a distance (D) covered by the rail-bound vehicle (10) between the detection of the track-side reference point (60) by means of the first detection device (21) and the detection of the track-side reference point (60) by means of the second detection device (22),
- wherein at least one control device (31, 32) is configured to determine the length (L) of the rail-bound vehicle (10) from the determined distance (D) and a first distance (d1) between the first detection device (21) and a first, front vehicle end (11), viewed in the direction of travel (40), and a second distance (d2) between the second detection device (22) and a second, rear vehicle end (12), viewed in the direction of travel (40),
- wherein a first control device (31) is assigned to the first detection device (21) and wherein a second control device (32) is assigned to the second detection device (22),
- wherein the first control device (31) is configured to transmit a first detection signal to the second control device (32) upon detection of the track-side reference point (60) by the first detection device (21),
- wherein the second control device (32) is configured to transmit a second detection signal to the first control device (31) upon detection of the track-side reference point (60) by the second detection device (22),
- wherein the first control device (31) is configured to transmit a first detection signal containing an indication of the first distance (d1),
- wherein the second control device (32) is configured to transmit a second detection signal containing an indication of the second distance (d2),
- wherein the first control device and the second control device are synchronized in terms of time and wherein the first detection signal contains the time of detection of the track-side reference point by the first detection device,
- wherein the first and the second control device (31, 32) are configured such that the length (L) of the rail-bound vehicle (10) is determined by the first and the second control device (31, 32) independently of one another.

4. Device according to claim 3,
**characterised in that**
the first and the second detection device (21, 22) are each configured as a balise reader for detecting a track-side reference point (60) in the form of a balise.

## Revendications

1. Procédé de détermination d'une longueur (L) d'un véhicule (10) guidé sur rail,
- dans lequel, au moyen d'un premier dispositif (21) de détection en avant, considéré dans le sens (40) de la marche du véhicule (10) guidé sur rail, on détecte un point (60) de référence sur la voie,
- dans lequel, au moyen d'un deuxième dispositif (22) de détection en arrière, considéré dans le sens (40) de la marche du véhicule (10) guidé sur rail, on détecte le point (60) de référence sur la voie,
- dans lequel on détermine un parcours (D) parcouru par le véhicule (10) guidé sur rail entre la détection du point (60) de référence sur la voie au moyen du premier dispositif (21) de détection et la détection du point (60) de référence sur la voie au moyen du deuxième dispositif (22) de détection,
- dans lequel on détermine la longueur (L) du véhicule (10) guidé sur rail à partir du parcours (D) déterminé, ainsi que d'une première distance (d1) entre le premier dispositif (21) de détection et une première extrémité (11) du véhicule en avant, considéré dans le sens (40) de la marche, et une deuxième distance (d2) entre le deuxième dispositif (22) de détection et une deuxième extrémité (12) du véhicule en arrière, considéré dans le sens (40) de la marche,
- dans lequel on transmet, par un premier dispositif (31) de commande associé au premier dispositif (21) de détection et par un deuxième dispositif (32) de commande associé au deuxième dispositif (22) de détection, par le premier dispositif (31) de commande à la détection du point (60) de référence sur la voie par le premier dispositif (21) de détection, un premier signal de détection au deuxième dispositif (32) de commande,
- dans lequel on transmet du deuxième dispositif (32) de commande, à la détection du point (60) de référence sur la voie par le deuxième dispositif (22) de détection, un deuxième signal de détection au premier dispositif (31) de commande,
- dans lequel le premier signal de détection contient une indication sur la première distance (d1) et dans lequel le deuxième signal de détection contient une indication sur la deuxième distance (d2),
- dans lequel le premier dispositif de commande et le deuxième dispositif de commande sont synchronisés dans le temps et dans lequel le premier signal de détection contient l'instant de la détection du point de référence sur la voie par le premier dispositif de détection,
- dans lequel on détermine la longueur (L) du véhicule (10) guidé sur rail par le premier et par le deuxième dispositifs (31, 32) de commande, chacun indépendamment l'un de l'autre.

2. Procédé suivant la revendication 1,
**caractérisé en ce que**
l'on utilise, comme point (60) de référence sur la voie, une balise, et comme premier et deuxième dispositifs (21, 22) de détection, respectivement, un appareil de lecture de balise.

3. Système adapté à la détermination d'une longueur (L) d'un véhicule (10) guidé sur rail, comprenant
- un premier dispositif (21) de détection sur le véhicule en avant, considéré dans le sens (40) de la marche et propre à détecter un point (60) de référence sur la voie,
- un deuxième dispositif (22) de détection sur le véhicule en arrière, considéré dans le sens (40) de la marche et adapté à la détection du point (60) de référence sur la voie,
- au moins un dispositif de mesure sur le véhicule adapté à la détermination d'un parcours (D) parcouru par le véhicule (10) guidé sur rail entre la détection du point (60) de référence sur la voie au moyen du premier dispositif (21) de détection et la détection du point (60) de référence sur la voie au moyen du deuxième dispositif (22) de détection,
- dans lequel il est constitué au moins un dispositif (31, 32) de commande pour déterminer la longueur (L) du véhicule (10) guidé sur rail, à partir du parcours (D) déterminé, ainsi que d'une première distance (d1) entre le premier dispositif (21) de détection et une première extrémité (11) du véhicule en avant, considéré dans le sens (40) de la marche, et une deuxième distance (d2) entre le deuxième dispositif (22) de détection et une deuxième extrémité (12) du véhicule en arrière, considéré dans le sens (40) de la marche,
- dans lequel un premier dispositif (31) de commande est associé au premier dispositif (21) de détection et dans lequel un deuxième dispositif (32) de commande est associé au deuxième dispositif (22) de détection,
- dans lequel le premier dispositif (31) de commande est constitué pour transmettre, à la détection du point (60) de référence sur la voie par le premier dispositif (21) de détection, un premier signal de détection au deuxième dispositif (32) de commande,
- dans lequel le deuxième dispositif (32) de commande est constitué pour transmettre, à la détection du point (60) de référence sur la voie par le deuxième dispositif (22) de détection, un deuxième signal de détection au premier dispositif (31) de commande,
- dans lequel le premier dispositif (31) de commande est constitué pour transmettre un premier signal de détection contenant une indication sur la première distance (d1),
- dans lequel le deuxième dispositif (32) de commande est constitué pour transmettre un deuxième signal de détection contenant une indication sur la deuxième distance (d2),
- dans lequel le premier dispositif de commande et le deuxième dispositif de commande sont synchronisés dans le temps et dans lequel le premier signal de détection contient l'instant de la détection du point de référence sur la voie par le premier dispositif de détection,
- dans lequel le premier et le deuxième dispositifs (31, 32) de commande sont constitués pour déterminer la longueur (L) du véhicule (10) guidé sur rail par le premier le premier et le deuxième dispositifs (31, 32) de commande, chacun indépendamment l'un de l'autre.

4. Système suivant la revendication 3,
**caractérisé en ce que** le premier et le deuxième dispositif (21, 22) de détection sont constitués chacun en appareil de lecture de balise pour la détection d'un point (60) de référ0ence sur la voie sous la forme d'une balise.
